# EUROPÄISCHE PATENTSCHRIFT

(11) **EP 1 340 591 B1**
(45) Veröffentlichungstag und Bekanntmachung des Hinweises auf die Patenterteilung: **07.07.2004**
(21) Anmeldenummer: 03000296.8
(22) Anmeldetag: 09.01.2003
(51) Int. Cl.: B24B 55/10, B24B 23/00

(54) **Elektrohandwerkzeug**
Electric hand tool
Outil électrique à main

(30) Priorität: 02.03.2002 DE 10209325
(43) Veröffentlichungstag der Anmeldung: 03.09.2003
(73) Patentinhaber: Metabowerke GmbH, 72622 Nürtingen (DE)
(72) Erfinder: Penka, Walter, 72622 Nürtingen (DE); Nyber, Oliver, Dipl.-Ing., 72622 Nürtingen (DE)
(74) Vertreter: Langöhrig, Angelika Beate

(56) Entgegenhaltungen:
- DE-A- 4 038 634
- DE-A- 4 121 256
- DE-A- 19 800 045
- DE-A- 19 831 383
- DE-U- 29 923 577
- US-B1- 6 256 834

## Beschreibung

Die Erfindung betrifft ein Elektrohandwerkzeug insbesondere ein exzentrisch oder oszillierend bzw. hin- und hergehend antreibbares Elektroschleifwerkzeug, wie insbesondere einen Dreieckschleifer, Exzenterschleifer oder Sander, bzw. einen Hobel, eine Lackfrase oder Stichsage, etc. mit einer Staubabsaugeinrichtung und einer mit der Staubabsaugeinrichtung zusammenwirkenden Staubaufnahmeeinrichtung, bei dem die Staubaufnahmeeinrichtung von einem im wesentlichen starren, einen Staubsammelraum bildenden, am Maschinengehäuse anbringbaren Gehausebauteil gebildet ist, in den ein Filtermittel aufnehmbar ist. Ein solches Werkzeug ist aus DE 299 23 577U bekannt

Die Erfindung soll im Folgenden beispielhaft anhand eines Elektroschleifgerätes erlautert werden, ohne dass jedoch eine Beschrankung hierauf vorgenommen werden soll. Die Erfindung kann grundsatzlich bei allen Handwerkzeugen eingesetzt werden, bei denen eine Staubentwicklung besteht bzw. Spane anfallen.

Staubabfuhr- oder -aufnahmeeinrichtungen sind bei Elektroschleifgeräten beispielsweise in Form eines Schleifstaubtransportkanals, an den ein Staubsaugerschlauch ankoppelbar ist, oder in Form eines Staubsammelbeutels ausgebildet.

Es erweist sich oftmals als hinderlich, wenn das Gerat mit einem Staubsaugerschlauch verbunden ist, weil dies die Handhabbarkeit und Manovrierbarkeit beim Schleifen erheblich einschränkt. Ubliche Staubsaugerschlauche sind zudem nicht allzu lang, so dass bei Uberkopfarbeiten zusatzliche Schwierigkeiten entstehen können. Auch die Verwendung eines aus Papier oder textilen Materialien gebildeten Staubauffangbeutels ist nachteilig, da dieser die Abmessungen des Schleifgerats nicht selten auf das Doppelte vergrößert. Daruber hinaus ist das Wechseln der an- und abkoppelbaren Staubbeutel aufwendig und unbefriedigend.

Ein derartiges Elektrohandwerkzeug ist beispielsweise aus der DE 198 00 045 A1 bekannt. Des weiteren offenbart auch die DE 41 21 256 A1 ein Elektrowerkzeug mit einem Behaltnis fur Staub, wobei das Behaltnis als Staubbeutel ausgebildet ist und am hinteren Gehauseende durch Aufstecken auf den Abluftkanal angebracht werden kann. Um den Staubsack zu stabilisieren, ist eine Halteeinrichtung vorgesehen, die am Anschlusskabel des Sanders befestigt wird. Auch hier muss der Staubsack zum Entleeren vom Gerat abgenommen werden und daruber hinaus ist ein derartiger Staubsack nicht vor mechanischen Beschädigungen geschutzt.

Weiterhin ist es bekannt, ein starres, unmittelbar an das Maschinengehause anbringbares gehausebildendes Bauteil vorzusehen, welches unmittelbar am Maschinengehause, vorzugsweise an der Unterseite des Maschinengehauses anordenbar und an diesem gehalten ist. Auf diese Weise ist der Staubsammelraum nicht, wie bei Verwendung eines Staubbeutels, nach hinten oder von den Seiten des Maschinengehauses des Elektrohandwerkzeugs abstehend und damit storend angeordnet, sondern er schmiegt sich kompakt an das Maschinengehäuse an. Eine derartige Gestaltung ist beispielsweise aus der
DE 198 31 383 A1 bekannt. Der Staubsammelbehälter ist hier als starrer Kunststoffbehälter ausgebildet, der auf den Abluftkanal eines Sanders aufgesteckt wird. Der Filter ist fest mit dem Gehausedeckel des Staubauffangbehalters verbunden, so dass zum Wechsel des Filters der Staubauffangbehalter vom Gerat abgenommen werden muss. Es muss dann der Deckel entfernt werden und gegen einen neuen Deckel mit einem neuen Filter ausgetauscht werden. Gleiches gilt fur das Entleeren des Staubauffangbehälters, wobei der Austausch des Deckels in diesem Fall entfallen kann.

Daruber hinaus ist aus der DE 40 38 634 C2 ein Schleifgerat bekannt, bei dem ein Sammelbehalter vorgesehen ist, wobei hier Offnungen im Sammelbehalter durch Netzgewebe als Filter uberspannt sind.

Schließlich ist aus der DE 299 23 577 U1 ein gattungsgemaßes Elektrohandwerkzeug bekannt, mit einem starren Gehausebauteil als Staubsammelraum, in das ein Filtermittel uber mehrere Seiten innen an das Gehausebauteil anlegbar ist, wobei das Filtermittel aus einem ebenen Abschnitt eines Filtermaterials den Abmessungen der Innenseite des Gehäusebauteils entsprechend faltbar ist.

Die Filterung der Abluft wird damit uber einen Flachfilter gewahrleistet, der auf einen stabilen Rahmen aufgebracht ist. Zum Entleeren des Behalters bzw. Wechseln oder Reinigen des Filters muss der gesamte Staubsammelbehalter vom Gerat abgenommen werden.

Hiervon ausgehend liegt der vorliegenden Erfindung die Aufgabe zugrunde, ein Elektrohandwerkzeug der vorstehend genannten Art dahingehend zu verbessern, dass die Entleerung und der Wechsel des Filters deutlich erleichtert ist.

Die Aufgabe wird durch ein Elektrohandwerkzeug mit dem Merkmalen des Anspruchs 1 gelöst. Durch die Vorsehung einer Offnung, die durch eine Klappe bzw. einen Deckel verschließbar ist, kann erreicht werden, dass nicht langer eine Entfernung des Staubsammelbehalters von der Maschine zum Entleeren und zum Wechseln des Filters notwendig ist. Grundsatzlich ist es damit auch moglich, den Staubsammelbehalter fest mit dem Handwerkzeug selbst zu verbinden.

Es kann jedoch auch vorgesehen sein, dass das Gehausebauteil lösbar mit dem Maschinengehause in seiner Montageposition verbunden ist, insbesondere mit diesem formschlussig verrastbar ist.

Das den Staubsammelraum bildende Gehausebauteil kann an sich in beliebiger Weise am Maschinengehause gehalten sein, insbesondere kann es auch fest mit diesem verbunden sein. Vor einer Befestigung mittels Schrauben wird eine klemmschlüssige oder eine formschlussige Anordnung bevorzugt. Dabei erweist es sich als vorteilhaft, wenn das Gehäusebauteil in seiner Montageposition am Maschinengehäuse verrastbar ist. Solchenfalls erweist es sich wiederum als Vorteil, wenn ein manuell losbares federndes Rastelement vorgesehen ist, das vorzugsweise an einer in Langsrichtung hinteren Endseite des Gerates angeordnet ist.

Sofern das Gehausebauteil losbar verbunden ist mit dem Maschinengehause, besitzt dies den Vorteil, dass es beispielsweise gegen einen Sauganschluss eines Staubabsauggerates, beispielsweise eines Staubsaugers, ausgetauscht werden kann.

Das Gehausebauteil kann dabei im wesentlichen als Kunststoffspritzgussteil ausgebidet sein und insbesondere aus zwei Schalen bestehen. Die Verwendung eines Zweischalengehauses besitzt herstellungstechnische Vorteile.

Bei einer bevorzugten Ausfuhrungsform des erfindungsgemäßen Elektrohandwerkzeuges ist das den Staubsammelraum bildende, im wesentlichen starre Gehausebauteil auf das Maschinengehause, vorzugsweise auf dessen werkstuckzugewandte Unterseite, aufschiebbar. Es kann auf diese Weise eine kompakte Erscheinungsform des Elektrohandwerkzeuges erzeugt werden und außerdem wird das Aufschieben des Gehausebauteils von einem Benutzer als unkompliziert und leicht durcnfuhrbar empfunden.

In einer weiteren Ausbildung der Erfindung ist das Gehausebauteil im wesentlichen langlich ausgebildet, mit einer Längserstreckung, die in der Montageposition mit der Langserstreckung des Elektrohandwerkzeugs zusammenfallt und das Gehäusebauteil weist eine zum Werkzeug hin orientierte Stirnseite auf, an der es mit der Absaugvorrichtung uber einen Anschlussstutzen verbindbar ist, eine davon abgewandte Endseite, zwei einander gegenuberliegende Längsseiten sowie eine von dem Maschinengehäuse abgewandte Bodenseite und eine dem Maschinengehause zugewandte Deckseite. Zwischen dem Werkzeug, beispielsweise einem dreieckformigeren oder runden Schleifteller bzw. einem rechteckigen Schleifteller, und der Staubaufnahmeeinrichtung ist ublicherweise eine Art Staubtransportkanal ausgebildet. Dieser Staubtransportkanal mundet direkt in den Staubsammelraum. Der Staubtransportkanal verläuft vorzugsweise auf der werkstuckzugewandten Unterseite des Elektrohandwerkzeuges und ist in Weiterbildung der Erfindung vom Maschinengehause selbst gebildet. Er mundet vorzugsweise in die zum Elektrohandwerkzeug hin orientierte Stirnseite des Gehausebauteils.

Es kann hierbei vorgesehen sein, dass die Öffnung zum Filterwechseln bzw. Entleeren des Staubauffangbehalters an der Endseite angeordnet ist. Insbesondere bei Vorsehen der Offnung an der Endseite kann eine Entleerung auf einfache Weise verwirklicht werden, indem die Offnung durch Offnen des Deckels bzw. Verschwenken der Klappe freigeben wird und das Werkzeug mit seine Langserstreckung senkrecht gehalten wird, wobei z.B. der Schleifteller nach oben und das Netzkabel nach unten zeigen. Auf diese Weise kann besonders einfach der Staub aus dem Staubsammelraum in einen beliebigen Endauffangbehalter uberfuhrt werden.

Daruber hinaus ist auf diese Weise auch besonders einfach ein Wechsel des Filters moglich, indem die Klappe geöffnet wird und der Filter aus der Offnung und dem Staubsammelbehalter hinaus gezogen wird, in Richtung der Langsachse des Elektrohandwerkzeugs, wobei hier keine Behinderung durch das Werkzeug selber besteht.

Insbesondere kann vorgesehen sein, dass zwischen dem Maschinengehäuse und der Deckseite zumindest bereichsweise ein Abstand in der Montageposition verbleibt und das Maschinengehause in diesem Bereich als Griff ausgebildet ist, wobei das Gehausebauteil so einen Griffschutz bildet gegen Beruhrungen eines Benutzers des Elektrohandwerkzeugs mit einem Werkstuck oder dem Werkzeug, also z.B. dem Schleifteller selbst.

Durch Ausgestaltung des Maschinengehauses im Bereich des Griffes sowie des Gehausebauteils kann eine ergonomische Griffmulde mit gleichzeitigem Handschutz gebildet werden, wie sie bei modernen Elektrohandwerkzeugen heute z.T. bereits vorgesehen ist.

Die umgreifende und fuhrende Hand eines Benutzers wird daher vor Beruhungen mit dem Werkstuck und daher vor Verletzungen geschützt, was besonders vorteilhaft ist. Auf der werkstuckzugewandten Unterseite des Maschinengehäuses kann dieses in vorteilhafter Weise eine wellenformig ausgebildete Greifkontur fur die Finger eines Benutzers des Gerates ausbilden.

Die vorzugsweise schlitzförmigen Luftaustrittsöffnungen des Gehausebauteils können an sich uber samtlichen Seiten des Staubsammelraums angeordnet sein. Nach einer bevorzugten Ausfuhrungsform erstrecken sie sich im wesentlichen durchgehend uber die Bodenseite und/oder die Deckseite des Gehausebauteils und/oder in die Längsseiten hinein und können uber die gesamte Querrichtung der jeweiligen Seite verlaufen. Durch die Ausgestaltung der schlitzförmigen Luftaustrittsoffnungen können daruber hinaus bestimmte Designakzente gesetzt werden.

Besonders bevorzugt ist es jedoch, die Luftaustrittsoffnung an der Deckseite anzubringen, da dann ein leichteres Einbringen und Abdichten der Filtermittel durch eine nach oben verschwenkbare Klappe zum Verschließen der Öffnung moglich ist.

Insbesondere wenn ein Filtereinsatz verwendet wird, der an einem Rahmen angeordnet ist, kann vorgesehen sein, dass der Rahmen im Bereich der Deckseite im Inneren des Gehausebauteils zum Liegen kommt und im Bereich des Rahmens eine Abdichtung stattfindet. Auf diese Weise kann besonders einfach eine gute Staubfilterung aus der Luft erzielt werden und gleichzeitig ein einfaches Einschieben des Filters gewahrleistet sein, indem die Klappe einfach nach oben verschwenkt wird und der Filter in die entsprechenden Nuten eingeschoben wird.

Eine derartige Ausgestaltung wird von einem Benutzer als besonders problemlos gefunden.

Dabei kann vorgesehen sein, dass der Deckel zum Verschließen der Offnung gelenkig an dem Gehausebauteil festgelegt ist, insbesondere an seinem in Richtung der Deckseite zugewandten Ende. Der Deckel lässt sich dann um eine im wesentlichen horizontale Schwenkachse nach oben umklappen. Es kann dabei vorgesehen sein, dass er sowohl in der geschlossenen Stellung uber Rastmittel mit dem Gehausebauteil verrastbar ist, aber es kann auch eine Rastung in einer oder zwei geoffneten Stufen vorgesehen sein. So kann beispielsweise eine erste Stufe der Öffnung vorgesehen sein, die zur Entleerung des Staubsammelbehalters dient. In einer zweiten Stufe kann dann vorgesehen sein, dass die Klappe ganz nach oben verschwenkt ist und in dieser Position ein besonders einfaches Wechseln des Filtermittels ermöglicht wird. Insbesondere kann der Deckel jedoch den Vorteil besitzen, stets am Gerat zu verbleiben, und zwar auch beim Wechseln oder Saubern des Filtereinsatzes, der einfach von hinten aus dem Gehause herausgezogen wird. Auf diese Weise ist der Deckel unverlierbar mit dem Gehausebauteil verbunden.

Schließlich kann vorgesehen sein, dass am Deckel eine Dichtkante vorgesehen ist, die mit einer umlaufenden Dichtkante in dem Gehausebauteil korrespondiert und den Filter gegenuber dem Gehäusebauteil abdichtet, wobei die Dichtkante insbesondere in die Fuhrungsmittel integriert ist oder durch diese selbst gebildet wird.

Damit wird sichergestellt, dass samtliche Abluft durch den Filter hindurchgelangt, bevor sie aus dem Gehausebauteil austreten kann. Eine besonders gute und effektive Abluftreinigung wird auf diese Weise sichergestellt.

Das Filtermittel kann als ein Filtereinsatz, bestehend aus einem Rahmen und einem hiermit fest verbundenen Filter ausgebildet sein, wobei der Rahmen insbesondere eine rechteckige Form besitzen kann. Mit dem Rahmen kann das Filtermittel dann in Gehausenuten als Führungsmittel eingeschoben oder auf Gehausestege als Führungsmittel aufgeschoben sein. Generell konnen im Inneren des Gehäusebauteils Stutzmittel als Fuhrungsmittel vorgesehen sein, wobei diese steg- oder rippenformige Innenvorsprunge besitzen konnen. Bei dem Filtermittel kann es sich hierbei um einen Faltenfilter handeln, wobei der Faltenfilter an seinen beiden Enden, also der Stirn- und der Endseite, einen aus Kunststoff bestehenden Filterabschluss besitzen kann. Der Faltenfilter kann damit abgedeckt werden, so dass er allseitig geschlossen ist.

Die Abdeckung kann dabei der Form des Faltenfilters entsprechen.

Durch den rechteckigen Rahmen kann vorgesehen sein, dass der Filter symmetrisch ausgebildet ist und somit ein Falscheinbau verhaltnismaßig sicher vermieden werden kann.

Schließlich kann vorgesehen sein, dass das Gehausebauteil mit dem Maschinengehäuse dicht verbunden ist, wobei im Gehausebauteil an der Stirnseite oder der korrespondierenden Seite des Maschinengehauses eine umlaufende Dichtung, insbesondere ein O-Ring, vorgesehen ist, gegen den das andere Bauteil anliegt und so gepresst wird, dass eine dichte Verbindung sichergestellt ist.

Um ein besonders leichtes Arbeiten mit dem Elektrohandwerkzeug zu gewahrleisten, kann vorgesehen sein, dass das Gehausebauteil in Richtung seiner Bodenseite nicht uber das Werkzeug selbst hinausragt.

Es erweist sich ferner darüber hinaus als vorteilhaft, wenn das Gehausebauteil eine flachenhafte ebene Bodenseite aufweist, da hierdurch beim Abstellen des Elektrohandwerkzeugs auf eine Unterlage eine wackelfreie stabile Anordnung erreicht werden kann. Wenn die Bodenseite des Gehausebauteils in derselben Ebene wie die Flache des Werkzeugs verlauft, so kann das Elektrohandwerkzeug auf der gesamten Bodenflache des den Staubsammelraum bildenden Gehäusebauteils abgestellt werden. Sofern diese Bodenflache gegenuber dem flachenhaften Werkzeug zurückgesetzt ist, um eine leichtere Bearbeitung eines Werkstucks zu ermoglichen, so steht eine zumindest quer verlaufende linienförmige Auflage zur Verfugung, so dass ein Verkippen des Gerats zur Seite hin weitgehend vermieden wird.

Um das Gehausebauteil noch sicherer mit dem Maschinengehause zu verbinden, kann vorgesehen sein, dass die Endseite des Gehausebauteils so gestaltet ist, dass eine Kabeltulle des Netzanschlussteils, die an dem Maschinengehause angebracht ist und aus diesem hervorsteht, durch das Gehausebauteil umgriffen wird. Dabei kann das Gehausebauteil so ausgebildet sein, dass es im Bereich seiner Endseite an das Endgriffstuck des Maschinengehauses anschließbar ist und so geformt ist, das es nahtlos in dieses ubergeht und so den Eindruck eines einheitlichen Griffes zusammen mit dem Maschinengehause vermittelt.

Da es bei Bedarf doch erforderlich oder wünschenswert wäre, eine externe Staubabsaugvorrichtung einzusetzen, erweist es sich als besonders vorteilhaft, wenn das den Staubsammelraum bildende Gehäusebauteil abnehmbar und gegen eine externe Staubabsaugvorrichtung austauschbar ist. Hierbei ist es besonders vorteilhaft, wenn der Anschlussstutzen am Maschinengehäuse so gestaltet ist, dass kein Adapter notwendig ist.

Weitere Einzelheiten und Merkmale sowie Vorteile der Erfindung ergeben sich aus den beigefugten Anspruchen, fur deren Merkmale jeweils fur sich genommen Schutz beansprucht wird, und aus der zeichnerischen Darstellung und nachfolgenden Beschreibung einer bevorzugten Ausfuhrungsform des erfindungsgemäßen Elektrohandwerkzeugs.

Dabei zeigen:
- Figur 1: eine Seitenansicht eines erfindungsgemaßen Elektroschleifgerates;
- Figur 2: ein Gehausebauteil gemäß Figur 1 einzeln in einer Seitenansicht;
- Figur 3: die Darstellung gemaß Figur 2, wobei eine Gehausehalfte entfernt wurde;
- Figur 4: ein Staubsammelbehälter gemaß Figur 2 von hinten mit entferntem Deckel;
- Figur 5: ein Filtermittel von hinten ;
- Figur 6: eine Draufsicht auf ein Filtermittel gemaß Figur 5;
- Figur 7: ein Längsschnitt durch ein Filtermittel gemaß Figur 6 und
- Figur 8: eine Seitenansicht des Deckels.

Figur 1 zeigt eine bevorzugte Ausfuhrungsform eines erfindungsgemaßen Elektrohandwerkzeuges in Form eines Sanders mit einer Staubaufnahmeeinrichtung 2 die von einem einen im wesentlichen starren Staubsammelraum 4 bildenden und losbar an einem Maschinengehause 6 des Schleifgerates anbringbaren Gehäusebauteil 8 gebildet ist.

Der Sander umfasst einen an sich bekannten und nicht naher beschriebenen Schleifteller 10 mit Durchgangsoffnungen in nicht dargestellter Weise. Durch die Durchgangsoffnungen wird im Schleifbetrieb Staub in das Innere des Maschinengehäuses gefordert. Dies wird durch eine entsprechende Gebläseeinrichtung gefordert. Die Geblaseeinrichtung ist in bekannter Weise ausgebildet und blast Luft und damit Schleifstaub durch die Öffnungen im Schleifteller 10 hindurch in einen Staubtransportkanal. Der Staubtransportkanal mündet in eine Eintrittsoffnung bzw. einen Anschlussstutzen, der mit einer Eintrittsöffnung des Staubsammelraums 4 an dessen Stirnseite 12 zusammenwirkt.

Der elektrische Antrieb ist uber ein Kabel 14 das mittels eines Kabelstutzens 16 an dem Maschinengehause verbunden ist, gegeben. Der Kabelstutzen wird hierbei durch ein Anteil 18 des Gehäusebauteils 8 umgriffen. Der Anteil des Gehausebauteil 18 ist dabei so ausgebildet, dass er auf der einen Seite mit dem Gehausebauteil 8 eine harmonische Form bildet und auf der anderen Seite so ausgebildet ist, dass er nahtlos an das Maschinengehäuse 6 anschließt, so dass der Gehäusebauteil 8 zusammen mit dem Maschinengehäuse 6 eine organisch wirkende Gesamtform bildet.

Das Maschinengehause 6 ist dabei zumindest im Bereich 20 so ausgebildet, dass es als Griff dient. Im Bereich des Gehauses 20, das als Griff dient, ist daruber hinaus ein Betätigungselement 22 zum Ein- und Ausschalten des Werkzeugs vorgesehen. An dem Schleifteller 10 kann ein passendes Sandpapier befestigt werden.

Zum Fuhren des gezeigten Sanders ist daruber hinaus ein weiterer vorderer Handgriff 24 vorgesehen, der mit der zweiten Hand ergriffen werden kann.

Insgesamt kann durch die angepasste Form des Gehäusebauteils 8 an die Maschinenform des Sanders ein im Design sehr ansprechendes Werkzeug erreicht werden. Daruber hinaus kann durch den Abstand 26 zwischen dem Bereich 20 und dem Gehausebauteil 8 eine geschutzte Fuhrung des Werkzeugs erzielt werden. Wird der Griffbereich 20 durch einen Benutzer ergriffen, wird die Hand durch das Gehausebauteil 8 geschutzt. Auf diese Weise kann neben einer sicheren auch eine sehr ergonomische Handhabung gewährleistet werden.

Figur 2 zeigt nun in herausgezogener Darstellung den Gehausebauteil 8. Am vorderen Ende 12 befindet sich hierbei der Staubkanalanschluss der am hinteren Ende des Staubkanals des Sanders befestigt wird. Das Gehausebauteil besitzt hierbei Luftaustrittsoffnungen 28, die in den Seitenwanden 30 sowie der Deckseite 32 des Gehäusebauteils 8 angeordnet sind. Durch die Luftaustrittsöffnungen 28 wird die gefilterte Luft ausgeblasen, die vom Staub weitestgehend befreit ist.

Die Bodenseite 34 des Gehausebauteils ist hierbei gerade ausgebildet, um zumindest eine linienformige Auflage beim Abstellen des Sanders und beim Kippen desselben nach hinten zu gewährleisten. Ein seitliches Verkippen des Werkzeugs kann hierdurch verhindert werden.

Daruber hinaus kann gut der Anteil 18 des Gehausebauteils 8 gesehen werden, was zum Umgreifen der Kabeltulle 16 dient. Das Gehausebauteil 8 besteht hierbei aus zwei Halbschalen 8a und 8b, die durch Verschraubungen 36 miteinander verbunden sind.

An der Endseite 38 des Gehäusebauteils 8 ist hierbei ein Deckel 40 vorgesehen, der in Pfeilrichtung 42 verschwenkbar, jedoch fest mit dem Gehausebauteil 8 verbunden ist. Der Deckel ist hierbei als Klappdeckel ausgeführt, der um ein Scharnier drehbar gelagert ist. Die Klappe 40 ist auf diese Weise unverlierbar und auch wahrend eines Filterwechsels bzw. eines Entleeren des Staubsammelbehalters gegen Verlieren geschutzt, da sie nicht abgenommen werden muss bzw. kann.

Die Anlenkung des Deckels ist in Figur 3 dargestellt.

Figur 3 zeigt den Staubsammelbehälter gemaß Figur 2 in einer Seitenansicht, wobei eine Gehausehalfte abgenommen wurde und der Deckel 40 geschnitten dargestellt ist. Die Befestigung des Deckels 40 mit dem Drehgelenk 44 erfolgt hierbei zwischen den Gehausehalften. Eine Dichtlippe 46 weist ins Innere des Staubsammelbehalters.

Am unteren Ende 48 der Klappe 40 ist eine Rastnase 49 vorgesehen, mit der die Klappe 40 mit dem Gehausebauteil 8 rastend verriegelt werden kann, so dass die Klappe sicher geschlossen ist. In dem Staubsammelbehalter ist das Filtermittel 50 gelagert, bestehend aus einem rechteckigen Rahmen 52 sowie einem Faltenfilter 54. Das Filtermittel 50 ist hierbei in einer Nut 51 (Figur 4) in den Gehäusehalften 8a und 8b geführt. Die Nut 51 dient hier gleichzeitig als Dichtmittel, um das Filtermittel gegenuber dem Staubsammelgehause abzudichten. Die Abdichtung im Bereich der Klappe 40 erfolgt dabei uber die Dichtlippe 46, die als Teil der umlaufenden Dichtung vorgesehen ist. Sofern die Abdeckklappe 40 ganz in Richtung des Pfeils 42 verschwenkt ist, gibt die Dichtlippe 46 das Filtermittel 50 frei und dieses kann in Pfeilrichtung 56 aus dem Staubsammelbehältnis entfernt werden durch einfaches Herausziehen.

Im Bereich des Staubkanalanschlusses 13 ist ebenfalls ein O-Ring vorgesehen, uber den eine Abdichtung des Gehausebauteils 8 gegenüber dem Maschinengehause 6 erfolgt.

Figur 4 zeigt nun die Darstellung gemaß Figur 2, wobei der hintere Deckel entfernt wurde. Gut zu erkennen ist, dass das Gehause aus zwei Halbschalen 8a und 8 b besteht, die aus Kunststoff als Spritzgussteile hergestellt sein konnen. Als Filtermittel 50 ist hierbei ein Faltenfilter 54 vorgesehen, dessen Falten ebenfalls in Figur 4 gezeigt sind. Die hinteren Enden der Falten des Filters sind hier durch eine entsprechend geformte Kunststoffabdeckung 58 uberdeckt, um auch hier ein Herausblasen der ungefilterten Luft zu verhindern.

Figur 5 zeigt nun einen Filtereinsatz von hinten, wobei der Filterrahmen 52 sowie die Filterabdeckung der Falten 58 zu erkennen sind. Eine Draufsicht auf einen entsprechenden Filter zeigt Figur 6 wobei der Rahmen 52 bewusst rechteckig gestaltet wurde, um einen Einbau sowohl hinsichtlich der einen als auch der anderen Richtung zu ermöglichen und somit zu verhindern, dass ein fehlerhafter Einbau des Filters 50 moglich ist. In Figur 7 kann neben dem Rahmen 52 die Abdeckung 58 gegenuber dem Faltenfilter 54 ersehen werden.

Schließlich zeigt Figur 8 eine separate Darstellung des Deckels in einer Seitenansicht mit dem Scharnier 44 sowie der Rastnase 49 am unteren Ende 48 des Deckels 40.

Wird nun im Betrieb Schleifstaub durch den Staubabfuhrkanal in den Staubsammelbehalter hineingefördert, so durchdringt die staubgeschwangerte Luft den Filter 50 und tritt durch die Luftaustrittsöffnungen 28 aus dem Gehausebauteil 8 aus.

Sobald der Staubsammelraum gefullt ist, kann - ohne dass dieser von der Maschine entfernt wird - der Staubsammelbehalter entleert werden, indem der Deckel 40 aus seiner ersten Rastposition, in der er eine Offnung 60 an der Endseite 38 des Gehausebauteils 8 verschließt, in eine zweite Rastposition gebracht wird.

Durch weiteres Offnen des Deckels ist es daruber hinaus moglich, das Filtermittel bestehend aus Filterrahmen 52 und Falterfilter 54 aus dem Staubsammelraum zu entnehmen und ggf. auszutauschen.

Durch die Fuhrung in Nuten, die gleichzeitig der Abdichtung dienen im Staubsammelbehalter wird eine besonders einfache Montage und Demontage des Filtermittels 50 erzielt. Dies kann herstellungstechnisch auf einfache Weise durch die Verwendung eines Zwei-Schalen-Kunststoffgehäuses realisiert werden.

Der Deckel ist dabei verlierfest am Gehause 8 befestigt. Durch die zusatzliche Befestigung der Staubauffangkassette an der Kabeltülle 16 des Netzkabels 14 bzw. am hinteren Ende des Sandergehauses, an dem das Netzkabel 14 aus dem Gerat gefuhrt wird, ergibt sich eine stabile Einheit aus Staubauffangkassette und Sandergehause.

Zwischen dem Anteil 18 des Gehausebauteils 8 und dem Maschinengehause 6 ist ein O-Ring angeordnet, um die Ubertragung von Schwingungen und Vibrationen des Werkzeugs auf das Gehausebauteil zu verhindern oder zumindest zu dämpfen.

Insbesondere durch ein Entleeren bzw. Filterwechsel ohne Abnahme des Gehausebauteils 8 wird das Arbeiten mit einem entsprechend ausgerusteten Sander deutlich vereinfacht.

## Patentansprüche

1. Elektrohandwerkzeug, insbesondere Schleifwerkzeug, Hobel, Fräse oder Sage, mit einer Absaugeinrichtung und einer mit der Absaugeinrichtung zusammenwirkenden Staubaufnahmeeinrichtung (2), bei dem die Staubaufnahmeeinrichtung (2) von einem im wesentlichen starren, einen Staubsammelraum (4) bildenden am Maschinengehäuse (6) anbringbaren Gehausebauteil (8) gebildet ist, in den ein Filtermittel (50) aufnehmbar ist, **dadurch gekennzeichnet, dass** das Gehausebauteil (8) Fuhrungsmittel zur Aufnahme des Filtermittels umfasst und das Gehausebauteil (8) eine durch einen Deckel (40) verschließbare Öffnung (60) aufweist zur Aufnahme des Filtermittels (50) und zum Entleeren des in dem Gehausebauteil (8) angesammelten, angesaugten Staubes, wobei in der Montageposition, in der das Gehäusebauteil (8) mit dem Maschinengehause (6) verbunden ist, der Deckel (40) öffen- und schließbar ist, zum Austausch des Filtermittels (50) und zum Entleeren des Staubsammelraumes (4).

2. Elektrohandwerkzeug nach Anspruch 1, **dadurch gekennzeichnet, dass** das Gehäusebauteil (8) losbar mit dem Maschinengehause (6) in seiner Montageposition verbunden ist, insbesondere mit diesem formschlussig verrastbar ist.

3. Elektrohandwerkzeug nach Anspruch 1 oder 2, **dadurch gekennzeichnet** das das Gehausebauteil (8) eine Längsstreckung aufweist, die in der Montageposition mit der Langserstreckung des Elektrohandwerkzeug zusammenfallt und das Gehäusebauteil (8) eine zum Elektrohandwerkzeug hin orientierte Stirnseite (12) aufweist, an der es mit der Absaugvorrichtung uber einen Anschlussstutzen verbindbar ist, eine davon abgewandte Endseite (38) und zwei einander gegenuberliegende Längsseiten (30) sowie eine von dem Maschinengehause (6) abgewandte Bodenseite (34) und eine dem Maschinengehause (6) zugewandte Deckseite (32).

4. Elektrohandwerkzeug, nach einem oder mehreren der vorangehenden Anspruche, **dadurch gekennzeichnet, dass** die Öffnung (60) an der Endseite (38) angeordnet ist.

5. Elektrohandwerkzeug, nach einem oder mehreren der vorangehenden Anspruche, **dadurch gekennzeichnet, dass** zwischen dem Maschinengehause (6) und der Deckseite (32) zumindest bereichsweise ein Abstand (26) in der Montageposition verbleibt und das Maschinengehäuse (6) in diesem Bereich als Griff (20) ausgebildet ist und das Gehausebauteil (8) einen Griffschutz bildet gegen Beruhrungen eines Benutzers mit einem Werkstuck oder dem Werkzeug (10).

6. Elektrohandwerkzeug, nach einem oder mehreren der vorangehenden Anspruche, **dadurch gekennzeichnet, dass** das Gehausebauteil (8) Luftaustrittsoffnungen (28) aufweist, die insbesondere schlitzförmig ausgebildet sind.

7. Elektrohandwerkzeug, nach einem oder mehreren der vorangehenden Anspruche, **dadurch gekennzeichnet, dass** die Luftaustrittsoffnungen (28) an der Boden- (34) und/oder Deckseite (32) bzw. den Längsseiten (30) vorgesehen sind.

8. Elektrohandwerkzeug, nach einem oder mehreren der vorangehenden Ansprüche, **dadurch gekennzeichnet, dass** der Deckel (40) zum Verschließen der Offnung (60) gelenkig an dem Gehäusebauteil (8) festgelegt ist und insbesondere in der geöffneten und der geschlossenen Stellung einrastbar ist.

9. Elektrohandwerkzeug, nach einem oder mehreren der vorangehenden Ansprüche, **dadurch gekennzeichnet, dass** am Deckel (40) eine Dichtkante (46) vorgesehen ist, die mit einer umlaufenden Dichtkante in dem Gehausebauteil (8) korrespondiert und sich hierin einfugt, wobei die Dichtkante insbesondere in die Fuhrungsmittel integriert ist.

10. Elektrohandwerkzeug, nach einem oder mehreren der vorangehenden Anspruche, **dadurch gekennzeichnet, dass** das Gehausebauteil (8) als Zwei-Schalengehause ausgebildet ist.

11. Elektrohandwerkzeug, nach einem oder mehreren der vorangehenden Ansprüche, **dadurch gekennzeichnet, dass** das Filtermittel (50) ein Filtereinsatz bestehend aus einem Rahmen (52) und einem hiermit fest verbundenen Filter (54) ist und der Rahmen (52) mit den Fuhrungsmitteln zusammenwirkt.

12. Elektrohandwerkzeug, nach einem oder mehreren der vorangehenden Anspruche, **dadurch gekennzeichnet, dass** die Endseite (38) des Gehausebauteils (8) eine Kabeltulle (16), die an dem Maschinengehause (6) angebracht ist und aus diesem hervorsteht, umgreift.

13. Elektrohandwerkzeug, nach einem oder mehreren der vorangehenden Anspruche, **dadurch gekennzeichnet, dass** das Gehausebauteil (8) mit dem Maschinengehause (6) dicht verbunden ist, wobei insbesondere im Gehausebauteil (8) an der Stirnseite (12) oder der korrespondierenden Seite des Maschinengehause (6) eine umlaufende Dichtung, insbesondere ein O-Ring vorgesehen ist, gegen den das andere Bauteil anliegt.

14. Elektrohandwerkzeug, nach einem oder mehreren der vorangehenden Anspruche, **dadurch gekennzeichnet, dass** der Rahmen (52) des Filtereinsatzes rechteckig gestaltet ist, so dass die Stirn- und Endseite des Filtermittels (50) gleich ausgebildet sind.

15. Elektrohandwerkzeug, nach einem oder mehreren der vorangehenden Anspruche, **dadurch gekennzeichnet, dass** der Filter (54) ein Faltenfilter ist, wobei ein Filterfalten-Abschluss (58), der insbesondere aus Kunststoff bestehen kann, einstuckig an dem Rahmen (52) festglegbar ist.

16. Elektrohandwerkzeug, nach einem oder mehreren der vorangehenden Anspruche, **dadurch gekennzeichnet, dass** das Gehäusebauteil (8) in Richtung seiner Bodenseite (34) nicht uber das Werkzeug hinausragt.

17. Elektrohandwerkzeug, nach einem oder mehreren der vorangehenden Anspruche, **dadurch gekennzeichnet, dass** bei abgenommenem Gehausebauteil (8) an den Anschlussstutzen der Absaugvorrichtung des Maschinengehäuses (6) eine Staubabsaugvorrichtung anschließbar ist.

## Claims

1. Hand-held power tool, in particular grinding tool, plane, router or saw with an extraction device and a dust collection device (2) working in cooperation with the extraction device in which tool the dust collection device (2) is formed by a substantially rigid housing component (8) forming a dust collection chamber (4) attachable to the machine housing (6), in which filter means (50) are receivable, **characterised in that** the housing component (8) comprises guide means for receiving the filter means and the housing component (8) has an aperture (60) closable by a cover (40) for receiving the filter means (50) and for emptying the dust which has been collected and extracted in the housing component (8), in the assembled position in which the housing component (8) is connected to the machine housing (6) the cover (40) being openable and closable to exchange the filter means (50) and to empty the dust collection chamber (4).

2. Hand-held power tool according to claim 1, **characterised in that** in its assembled position the housing component (8) is detachably connected to the machine housing (6), in particular is positively latchable therewith.

3. Hand-held power tool according to claim 1 or 2, **characterised in that** the housing component (8) has a longitudinal extension which in the assembled position coincides with the longitudinal extension of the hand-held power tool and the housing component (8) has a front face (12) oriented toward the hand-held power tool, on which face it can be connected to the extraction device via a connecting pipe, an end face (38) facing away therefrom and two longitudinal faces (30) opposing one another, in addition to a bottom face (34) facing away from the machine housing (6) and a top face (32) facing the machine housing (6).

4. Hand-held power tool according to one or more of the preceding claims, **characterised in that** the aperture (60) is arranged on the end face (38).

5. Hand-held power tool according to one or more of the preceding claims, **characterised in that** in the assembled position a spacing (26) remains at least partially between the machine housing (6) and the top face (32) and the machine housing (6) is constructed in this region as a grip (20) and the housing component (8) forms a grip protector to shield a user from touching a workpiece or the tool (10).

6. Hand-held power tool according to one or more of the preceding claims, **characterised in that** the housing component (8) has air outlet apertures (28) which in particular are slit-shaped.

7. Hand-held power tool according to one or more of the preceding claims, **characterised in that** the air outlet apertures (28) are provided on the bottom (34) and/or top face (32) and the longitudinal faces (30).

8. Hand-held power tool according to one or more of the preceding claims, **characterised in that** to close the aperture (60) the cover (40) is hingeably fixed to the housing component (8) and in particular is engageable in the open and closed position.

9. Hand-held power tool according to one or several of the preceding claims, **characterised in that** on the cover (40) a sealing edge (46) is provided which corresponds to a circular sealing edge in the housing component (8) and is inserted therein, the sealing edge in particular being integrated into the guide means.

10. Hand-held power tool according to one or several of the preceding claims, **characterised in that** the housing component (8) is constructed as a two-shell housing.

11. Hand-held power tool according to one or several of the preceding claims, **characterised in that** the filter means (50) are a filter insert consisting of a frame (52) and a filter (54) tightly connected therewith and the frame (52) works in cooperation with the guide means.

12. Hand-held power tool according to one or several of the preceding claims, **characterised in that** the end face (38) of the housing component (8) grips a cable bushing (16) which is attached to the machine housing (6) and protrudes therefrom.

13. Hand-held power tool according to one or several of the preceding claims, **characterised in that** the housing component (8) is tightly connected to the machine housing (6), in particular in the housing component (8) on the front face (12) or the corresponding face of the machine housing (6) a peripheral seal, in particular an O-ring, is provided against which the other component rests.

14. Hand-held power tool according to one or several of the preceding claims, **characterised in that** the frame (52) of the filter insert is formed as a rectangle, so that the front and end faces of the filter means (50) are identical in construction.

15. Hand-held power tool according to one or several of the preceding claims, **characterised in that** the filter (54) is a folded filter, a filter fold closure (58) which can in particular consist of plastics, being fixable in one piece to the frame (52).

16. Hand-held power tool according to one or several of the preceding claims, **characterised in that** the housing component (8) in the direction of its bottom face (34) does not protrude over the tool.

17. Hand-held power tool according to one or several of the preceding claims, **characterised in that** when the housing component (8) is removed a dust extraction device is attachable to the connecting pipe of the suction device of the machine housing (6).

## Revendications

1. Outil électroportatif, en particulier ponceuse, rabot, mortaiseuse ou scie, avec un dispositif d'aspiration et un dispositif collecteur de poussières (2) coopérant avec le dispositif d'aspiration, dans lequel le dispositif collecteur de poussières (2) est formé par un élément de carter (8) pratiquement rigide, formant une chambre de collecte de poussières (4) et se montant sur le carter de la machine (6), dans lequel un média filtrant (50) peut être placé, **caractérisé en ce que** l'élément de carter (8) comprend des moyens de guidage pour recevoir le média filtrant et **en ce que** l'élément de carter (8) présente une ouverture (60) obturable par un couvercle (40) pour mettre en place le média filtrant (50) et pour vider la poussière aspirée accumulée dans l'élément de carter (8), le couvercle (40), dans la position de montage dans laquelle l'élément de carter (8) est relié au carter de la machine (6), pouvant être ouvert et fermé pour changer le média filtrant (50) et vider la chambre de collecte de poussières (4).

2. Outil électroportatif selon la revendication 1, **caractérisé en ce que** l'élément de carter (8) est relié de manière amovible au carter de la machine (6) dans sa position de montage, notamment encliquetable sur celui-ci par engagement positif.

3. Outil électroportatif selon la revendication 1 ou la revendication 2, **caractérisé en ce que** l'élément de carter (8) présente une extension longitudinale qui coïncide avec l'extension longitudinale de l'outil électroportatif dans la position de montage et **en ce que** l'élément de carter (8) présente une face avant (12) orientée en direction de l'outil électroportatif sur laquelle il peut être relié au dispositif d'aspiration par l'intermédiaire d'un manchon de raccordement, une face arrière (38) opposée à celle-ci et deux faces longitudinales (30) opposées, ainsi qu'une face inférieure (34) à l'opposé du carter de machine (6) et une face supérieure (32) dirigée vers le carter de machine (6).

4. Outil électroportatif selon une ou plusieurs des revendications précédentes, **caractérisé en ce que** l'ouverture (60) est disposée sur la face arrière (38).

5. Outil électroportatif selon une ou plusieurs des revendications précédentes, **caractérisé en ce qu'**il reste dans la position de montage, au moins par endroits, un espace (26) entre le carter de machine (6) et la face supérieure (32) et **en ce que** le carter de machine (6) est réalisé dans cette zone sous la forme d'une poignée (20) et l'élément de carter (8) forme une protection de la poignée empêchant un utilisateur de toucher la pièce d'oeuvre ou l'outil (10).

6. Outil électroportatif selon une ou plusieurs des revendications précédentes, **caractérisé en ce que** l'élément de carter (8) présente des orifices de sortie d'air (28) qui sont réalisés notamment en forme de fentes.

7. Outil électroportatif selon une ou plusieurs des revendications précédentes, **caractérisé en ce que** les orifices de sortie d'air (28) sont prévus sur la face inférieure (34) et/ou la face supérieure (32) ou bien sur les faces longitudinales (30).

8. Outil électroportatif selon une ou plusieurs des revendications précédentes, **caractérisé en ce que** le couvercle (40) servant à fermer l'ouverture (60) est monté de manière articulée sur l'élément de carter (8) et notamment encliquetable en position ouverte et en position fermée.

9. Outil électroportatif selon une ou plusieurs des revendications précédentes, **caractérisé en ce qu'**il est prévu sur le couvercle (40) un bord d'étanchéité (46) qui correspond à un bord d'étanchéité périphérique de l'élément de carter (8) et qui se loge dedans, le bord d'étanchéité étant notamment intégré dans les moyens de guidage.

10. Outil électroportatif selon une ou plusieurs des revendications précédentes, **caractérisé en ce que** l'élément de carter (8) est réalisé sous la forme d'un carter en deux parties.

11. Outil électroportatif selon une ou plusieurs des revendications précédentes, **caractérisé en ce que** le média filtrant (50) est un élément de filtre composé d'un cadre (52) et d'un filtre (54) relié fixement à ce dernier et **en ce que** le cadre (52) coopère avec les moyens de guidage.

12. Outil électroportatif selon une ou plusieurs des revendications précédentes, **caractérisé en ce que** la face arrière (38) de l'élément de carter (8) entoure un passe-câble (16) qui est fixé sur le carter de la machine (6) et dépasse de celui-ci.

13. Outil électroportatif selon une ou plusieurs des revendications précédentes, **caractérisé en ce que** l'élément de carter (8) est relié de manière étanche au carter de la machine (6), un joint d'étanchéité périphérique, notamment un joint torique, étant prévu en particulier sur la face arrière (12) de l'élément de carter (8) ou sur la face correspondante du carter de la machine (6) contre laquelle l'autre élément s'appuie.

14. Outil électroportatif selon une ou plusieurs des revendications précédentes, **caractérisé en ce que** le cadre (52) de l'élément de filtre est de forme rectangulaire, de sorte que les faces avant et arrière du média filtrant (50) ont la même forme.

15. Outil électroportatif selon une ou plusieurs des revendications précédentes, **caractérisé en ce que** le filtre (54) est un filtre plissé, un flasque de filtre plissé (58), qui peut notamment être en plastique, pouvant être fixé d'une seule pièce sur le cadre (52).

16. Outil électroportatif selon une ou plusieurs des revendications précédentes, **caractérisé en ce que** l'élément de carter (8) ne dépasse pas au-dessus de l'outil en direction de sa face inférieure (34).

17. Outil électroportatif selon une ou plusieurs des revendications précédentes, **caractérisé en ce que**, lorsque l'élément de carter (8) est enlevé, un dispositif d'aspiration de poussières peut être relié au manchon de raccordement du dispositif d'aspiration du carter de la machine (6).
